# FASCICULE DE BREVET EUROPEEN

(11) **EP 1 903 901 B1**
(45) Date de publication et mention de la délivrance du brevet: **29.02.2012**
(21) Numéro de dépôt: 06778677.2
(22) Date de dépôt: 22.06.2006
(51) Int. Cl.: A45D 19/00, A45D 19/02

(54) **DISPOSITIF POUR L'APPLICATION DE LIQUIDES COLORANTS CAPILLAIRES**
VORRICHTUNG ZUM AUFTRAGEN VON HAARFÄRBEFLÜSSIGKEITEN
DEVICE FOR APPLYING HAIR COLOURING LIQUIDS

(30) Priorité: 24.06.2005 FR 0506431
(43) Date de publication de la demande: 02.04.2008
(73) Titulaire: Kim, Hyun Jung, Cheonho-dong, Gangdong-gu Seoul 134-874 (KR)
(72) Inventeur: Alazet, Jean, 75005 Paris (FR)
(74) Mandataire: Müller, Wolfram Hubertus
(86) Numéro de dépôt international: PCT/FR2006/001482
(87) Numéro de publication internationale: WO 2006/136739

(56) Documents cités:
- EP-A- 1 092 361
- WO-A-98/51183
- WO-A-2004/008906
- WO-A2-00/49905
- US-A- 2 381 048
- US-A- 2 672 875
- US-B1- 6 286 518

## Description

La présente invention concerne un dispositif pour appliquer des liquides pour la coloration capillaire sur différents niveaux et plus particulièrement au niveau des racines des cheveux et/ou sur leurs longueurs.

L'état de la technique le plus proche est décrit dans les brevets :
- FR 2850545 qui décrit un dispositif du genre en question pourvu d'une pluralité de picots servant de dents de peigne et d'une pluralité de trous de distribution de la composition de coloration disposés sur une surface plane :
- WO 98/51183 qui décrit un dispositif du genre en question pourvu d'une pluralité de picots et de trous de distribution de la composition de coloration disposés sur une surface plane.

Lesdits dispositifs présentent les principaux inconvénients suivants :
- le premier ne distribue la composition qu'au niveau de l'extrémité des picots autrement dit qu'au niveau de la racine, la surface du support est plane alors que la surface à traiter est convexe et le moyen destiné à déplacer le piston est du type vis-écrou qui manque de précision et qui nécessite l'usage des deux mains pour son utilisation, en outre l'ouverture de distribution placée à l'extrémité des picots constitue un frein à la bonne diffusion du liquide ;
- le second distribue la composition au niveau de l'extrémité des picots ainsi qu'au niveau de la toile support, la surface du support est plane alors que la surface à traiter est convexe et le moyen destiné à déplacer le piston est électrique et nécessite des piles, en outre l'ouverture de distribution placée à l'extrémité des picots constitue un frein à la bonne diffusion du liquide.

L'invention vise à réaliser un dispositif qui élimine les inconvénients susmentionnés.

Elle concerne à cet effet un dispositif destiné à l'application, sur différents niveaux. des liquides pour la coloration papillaire et comprenant généralement une cuve contenant le liquide à diffuser, un piston destiné à diffuser des doses calibrées, un bouchon pourvu d'une toile munie d'une pluralité de picots creux destinés à colorer les racines et/ou d'une pluralité de trous destinés à colorer la longueur des cheveux.

Ledit dispositif se caractérise essentiellement en ce que la toile est concave afin d'épouser la forme du crâne et d'assurer une meilleur distribution du liquide colorant et en ce que le bouchon est pourvu de moyens de fixation aptes à le rendre interchangeable afin d'utiliser indifféremment un bouchon équipé de picots creux et/ou de trous.

Il se caractérise également en ce :
- qu'il comporte un ensemble constitué d'une gâchette, d'un axe, d'une plaquette d'avance associée à un ressort, d'une plaquette de frein associée à un ressort, apte à actionner le piston pour délivrer des doses calibrées de liquide ;
- que les picots creux distribuent le liquide au travers d'ouvertures latérales.

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 est une vue en coupe longitudinale du dispositif selon l'invention ;
- la figure 2 est une vue partielle de la toile du bouchon munie de picots ;
- la figure 3 est une vue partielle de la toile du bouchon munie de picots et de trous ;
- la figure 4 est une vue extérieure en 3 dimensions de l'ensemble selon l'invention.

Le dispositif représenté aux figures, qui est destiné à appliquer, sur différents niveaux, des liquides colorants capillaires, comprend essentiellement :
- une cuve (1) contenant le liquide à diffuser,
- un piston (3) destiné à diffuser des doses calibrées ;
- un bouchon (5) pourvu d'une toile (8) munie d'une pluralité de picots creux (6) destinés à colorer les racines et/ou d'une pluralité de trous (7) destinés à colorer la longueur des cheveux.

Selon les caractéristiques de base de l'invention :
- la toile (8) est concave, avantageusement cylindrico-concave, afin d'épouser la forme du crâne et d'assurer une meilleure distribution du liquide ;
- le bouchon (5) est pourvu de moyens de fixation (2), filetés ou de tout autre type, aptes à le rendre interchangeable afin d'utiliser indifféremment un bouchon (5) équipé soit de picots creux (6), soit de trous (7), soit des deux.

Selon d'autres caractéristiques de l'invention, le dispositif comporte :
- un ensemble constitué d'une gâchette (9) appartenant au corps de la cuve (1 ), d'un axe (10), d'une plaquette d'avance (4) associée à un ressort (11), d'une plaquette de frein (12) associée à un ressort (13), apte à actionner le piston (3) pour délivrer des doses calibrées de liquide ;
- un bouton (14) apte à déverrouiller la plaquette de frein (12) et un ressort de rappel (15) apte à faire remonter le piston dans la cuve (1) ;
- un axe indexeur (16) solidaire du piston (3) et guidé par un support (17) solidaire du corps de cuve (1), apte à maintenir ledit piston dans la même position angulaire pendant son déplacement linéaire ; ledit support (17) sert également d'élément de guidage de l'axe (10) du piston ;
- les picots creux (6) distribuent le liquide au travers d'ouvertures latérales (6A) pour en faciliter la distribution ;
- les picots creux (6) peuvent être de différentes longueurs pour une meilleure distribution sur la longueur des cheveux.

Le passage d'un bouchon avec ou sans trous de distribution peut être également obtenu au moyen d'un dispositif masquant les trous en fonction des besoins.

Enfin ce dispositif a également l'avantage de pouvoir servir de flaconnage, jetable après utilisation ou réutilisable après lavage.

Bien entendu, l'invention n'est pas limitée aux modes de réalisation décrits et représentés pour lesquels on pourra prévoir d'autres variantes, en particulier dans :
- la nature du matériau constitutif, la forme et les dimensions des divers éléments constitutifs du dispositif selon l'invention :
- le type de moyen d'actionnement du piston et le type de-toile utilisée pour le bouchon ;
- le nombre et la répartition de picots et de trous associés à chaque bouchon ;
- le type de liquide colorant ou capillaire (lotion traitante par exemple) utilisé ; sans pour cela sortir du cadre de l'invention.

## Revendications

1. Dispositif pour appliquer, sur différents niveaux, des liquides colorants capillaires, comprenant une cuve (1) contenant le liquide à diffuser, un piston (3) destiné à diffuser des doses calibrées, un bouchon (5) pourvu d'une toile (8) munie d'une pluralité de picots creux (6) destinés à colorer les racines et/ou d'une pluralités de trous (7) destinés à colorer la longueur des cheveux ; la toile (8) étant concave afin d'épouser la forme du crâne ; le bouchon (5) étant pourvu de moyens de fixation (2) aptes à le rendre interchangeable afin d'utiliser indifféremment un bouchon (5) équipé de picots creux (6) et/ou de trous (7) ;
**caractérisé**
**en ce qu'**il comporte un ensemble constitué d'une gâchette (9), d'un axe (10), d'une plaquette d'avance (4) associée à un ressort (11), d'une plaquette de frein (12) associée à un ressort (13), apte à actionner le piston (3) pour délivrer des doses calibrées de liquide.

2. Dispositif selon la revendication 1, **caractérisé en ce qu'**il comporte un bouton (14) apte à déverrouiller la plaquette de frein (12) et un ressort de rappel (15) apte à faire remonter le piston dans la cuve (1 ).

3. Dispositif selon la revendication 1, **caractérisé en ce qu'**il comporte un axe indexeur (16) solidaire du piston (3) et guidé par un support (17) solidaire du corps de cuve (1), apte à maintenir ledit piston dans la même position angulaire pendant son déplacement linéaire.

4. Dispositif selon la revendication 1, **caractérisé en ce que** les picots creux (6) distribuent le liquide au travers d'ouvertures latérales (6A).

5. Dispositif selon la revendication 1, **caractérisé en ce que** les picots creux (6) sont de différentes longueurs.

## Claims

1. Device for applying, to different levels, hair-colouring liquids, which comprises a vessel (1) containing the liquid to be diffused, a piston (3) designed to diffuse metered amounts, a plug (5) provided with a fabric (8) equipped with a plurality of hollow spikes (6) for colouring regrowth and/or with a plurality of holes (7) for colouring the hair length, the fabric (8) being concave in order to match the shape of the skull, the plug (5) being provided with fastening means (2) suitable for rendering the plug interchangeable with a view to using, without distinction, a plug (5) equipped with hollow spikes (6) and/or holes (7),
**characterized**
**in that** it comprises an assembly constituted by a trigger (9), a rod (10), an advancing plate (4) associated with a spring (11), a braking plate (12) associated with a spring (13), suitable for actuating the piston (3) in order to deliver metered amounts of liquid.

2. Device according to Claim 1, **characterized in that** it comprises a button (14) capable of unlocking the braking plate (12), and a return spring (15) capable of pushing the piston back into the vessel (1).

3. Device according to Claim 1, **characterized in that** it comprises an indexer pin (16) integral with the piston (3) and guided by a support (17) integral with the body of the vessel (1), which is capable of holding said piston in the same angular position during its linear displacement.

4. Device according to Claim 1, **characterized in that** the hollow spikes (6) distribute the liquid through lateral openings (6A).

5. Device according to Claim 1, **characterized in that** the hollow spikes (6) are of different lengths.

## Patentansprüche

1. Vorrichtung zum Auftragen von Haarfärbeflüssigkeiten in verschiedenen Ebenen, umfassend eine Wanne (1), die die zu verteilende Flüssigkeit enthält, einen Kolben (3), der dazu bestimmt ist, kalibrierte Dosen zu verteilen, einen Verschluss (5), der mit einem Tuch (8) versehen ist, das eine Vielzahl von hohlen Zähnchen (6), die dazu bestimmt sind, die Wurzeln zu färben, und/oder eine Vielzahl von Löchern (7), die dazu bestimmt sind, die Länge der Haare zu färben, umfasst, wobei das Tuch (8) konkav ist, um sich der Schädelform anzupassen, wobei der Verschluss (5) mit Befestigungsmitteln (2) versehen ist, die geeignet sind, ihn austauschbar zu machen, um nach Belieben einen mit hohlen Stippen (6) und/oder mit Löchern (7) versehenen Verschluss (5) zu verwenden,
**dadurch gekennzeichnet,**
**dass** sie eine Einheit umfasst, die von einem Drücker (9), einer Achse (10), einer Vorschubplatte (4) in Verbindung mit einer Feder (11), einer Bremsplatte (12) in Verbindung mit einer Feder (13) gebildet ist, die geeignet ist, den Kolben (3) zu betätigen, um kalibrierte Flüssigkeitsdosen zu liefern.

2. Vorrichtung nach Anspruch 1, **dadurch gekennzeichnet, dass** sie einen Knopf (14), der geeignet ist, die Bremsplatte (12) zu entriegeln, und eine Rückstellfeder (15) umfasst, die geeignet ist, den Kolben in die Wanne (1) zurückzuführen.

3. Vorrichtung nach Anspruch 1, **dadurch gekennzeichnet, dass** sie eine Indexierungsachse (16) umfasst, die mit dem Kolben (3) verbunden und von einer mit dem Wannenkörper (1) verbundenen Stütze (17) geführt wird und geeignet ist, den Kolben während seiner Linearverschiebung in derselben Winkelposition zu halten.

4. Vorrichtung nach Anspruch 1, **dadurch gekennzeichnet, dass** die hohlen Zähnchen (6) die Flüssigkeit durch seitliche Öffnungen (6A) verteilen.

5. Vorrichtung nach Anspruch 1, **dadurch gekennzeichnet, dass** die hohlen Zähnchen (6) unterschiedliche Längen aufweisen.
